# EUROPÄISCHE PATENTSCHRIFT

(11) **EP 0 680 845 B1**
(45) Veröffentlichungstag und Bekanntmachung des Hinweises auf die Patenterteilung: **20.01.1999**
(21) Anmeldenummer: 94117506.9
(22) Anmeldetag: 07.11.1994
(51) Int. Cl.: B60R 13/08, G10K 11/16

(54) **Füllkörper**
Filling element
Elément de remplissage

(30) Priorität: 06.05.1994 ES 9401240 U
(43) Veröffentlichungstag der Anmeldung: 08.11.1995
(73) Patentinhaber: Illbruck GmbH, D-51381 Leverkusen (DE)
(72) Erfinder: Guillem, Jose, E-46220 Valencia (ES)
(74) Vertreter: Müller, Enno, Dipl.-Ing.

(56) Entgegenhaltungen:
- WO-A-88/04621
- WO-A-93/11001
- GB-A- 2 267 553

## Beschreibung

Die Erfindung betrifft einen Füllkörper zur Einführung in einen Hohlraum einer Kraftfahrzeugkarosserie, bestehend aus einem Schaumstofffüllmaterial, das von einer Kunststoffolie umhüllt ist, wobei das Schaumstofffüllmaterial bspw. durch eine Evakuierung der luftdicht abschließenden Umhüllung zur Einführung in den Hohlraum verkleinerbar ist und durch eine Freigabe von Rückstellkräften des Schaumstofffüllmateriales in dem Hohlraum festsetzbar ist, wobei das Schaumstofffüllmaterial Schaumstoffflocken aufweist.

Ein Füllkörper dieser Art ist durch die WO 93/11001 bekannt. Dieser Füllkörper besitzt ein Füllmaterial, das kombiniert aus einem Schaumstoff und einer Einlage hoher Biegesteifigkeit besteht. Hierdurch ist der Füllkörper selbsttragend und besitzt eine hohe Biegesteifigkeit. Der Füllkörper hat hierdurch eine Eigenstabilität.

Füllkörper sind auch bereits in verschiedenen anderen Ausgestaltungen bekanntgeworden. Es wird bspw. auf die DE-OS 35 06 004 verwiesen. Weiter ist auch auf die DE-OS 39 40 707, die eingetragenen Unterlagen des DE-GM 87 07 140, die DE-OS 39 40 707 und auch die DE-PS 40 28 895 zu verweisen. Neben einer Evakuierung der Kunststoffumhüllung ist es auch möglich, das Schaumstoffüllmaterial durch Preß-Komprimierung von außen zu verkleinern, wobei die Umhüllung nicht luftdicht abgeschlossen ist.

Derartig verkleinerte oder evakuierte Füllkörper werden in einen Hohlraum einer Kraftfahrzeugkarosserie eingesetzt, um dort bspw. geräuschmindernd zu wirken. Nach dem Einsetzen, gegebenenfalls erst nachdem eine Lackierstation durchlaufen ist, wird die Komprimierung des Schaumstofffüllmateriales aufgehohen, bspw. eine Belüftungsöffnung an der Umhüllung ausgebildet. Die Rückstellkräfte des sich elastisch zurückstellenden Schaumstofffüllmaterials sorgen sodann für eine Volumenvergrößerung des Füllkörpers, wodurch sich dieser in dem Hohlraum, in welchen er eingebracht ist, festsetzt. Eine weitere Verankerung ist in der Regel nicht erforderlich.

Bei den bekannten Füllkörpern, bspw. bei einem Füllkörper gemäß der DE-A1 35 06 004 besteht das Schaumstoffüllmaterial aus einem zusammenhängenden offenzelligen Schaumstoffblock. Durch die Evakuierung wird dieser im wesenlichen geometrisch zu sich selbst verkleinert. Nach Aufhebung der Evakuierung oder sonstigen Komprimierung stellt sich der Schaumstoffkörper so zurück, daß er möglichst seine Ausgangsabmessungen wieder erreicht.

Es liegt die Aufgabe zu Grunde, einen Füllkörper anzugeben, der hinsichtlich seiner geometrischen Gestaltung veränderbar ist und bei freigegebenen Rückstellkräften auch komplizierte, bspw. verwinkelte Geometrien des Hohlraums, in welchen er eingeführt ist, möglichst weitgehend ausfüllt.

Diese Aufgabe ist beim Gegenstand des Anspruches 1 gelöst, wobei darauf abgestellt ist, daß das Schaumstofffüllmaterial ausschließlich aus Schaumstoffflocken besteht, daß die Schaumstoffflocken als lose Schüttung, ohne aneinander zu haften, in die Kunststoffolie eingebracht sind und daß der Füllkörper zufolge der lediglich durch eine Gestaltungswirkung der Kunststoffolie zusammengehaltenen Schaumstoffflocken im evakuierten Zustand durch eine aufgrund äußerer Einwirkung erreichbare Versetzung der Schaumstoffflocken gegeneinander bleibend verformbar ist. Erfindungsgemäß besteht das Schaumstofffüllmaterial aus einem Schaumstoffflockenmaterial, wobei die Schaumstoffflocken möglichst ohne ein Bindemittel aufzuweisen in loser Schüttung in die Umhüllung eingeführt sind. Ein solches ausschließlich Schaumstoffflokken aufweisendes Schaumstoffüllmaterial besitzt nicht nur vorteilhafte Rückstelleigenschaften, da die örtliche Rückstellung der Schaumstoffflocken nicht durch Anbindung an benachbarte Teile des Schaumstoffmaterials gehindert ist, sondern ist auch dahingehend vorteilhaft, daß durch eine aufgrund äußerer Einwirkung - im evakuierten Zustand - erreichbare Versetzung der Schaumstoffflocken gegeneinander eine bleibende Verformbarkeit erreichbar ist. Bspw. kann bei einem langgestreckten Füllkörper, der etwa stabförmig ist, erreicht werden, daß durch eine Verbiegung dem Füllkörper eine Krümmung aufgeprägt wird, welche ein leichteres Einsetzen in bspw. gekrümmt verlaufende Hohlräume ermöglicht. Zudem kann der Füllkörper bspw. auch um seine Längsachse verdrillt werden. Die zunächst beschriebene Verformung des evakuierten Füllkörpers führt entsprechend zu einer Veränderung einer Mittelachse des Formkörpers. Bspw. wird, wie beschrieben, eine langgestreckte gerade Mittelachse zu einer gekrümmten Mittelachse. Von Bedeutung ist aber, daß sich eine etwa wie vorstehend beschrieben aufgeprägte Verformung nach einer Aufhebung der Evakuierung wieder zurückbildet. In weiterer vorteilhafter Ausgestaltung ist vorgesehen, daß die Schaumstoffflocken teilweise aus geschlosssenzelligem Schaumstoff bestehen. Hierbei ist aber auch bevorzugt, daß die Schaumstoffflocken aus geschlossenzelligem Schaumstoff einen kleineren Anteil des Schaumstofffüllmaterials bilden. Die Schaumstoffflocken aus geschlossenzelligem Schaumstoff können bspw. auch im Sinne einer Gestaltung/eines Mindestquerschnittes des evakuierten Füllkörpers zur Anwendung kommen, da die Komprimierung dieser Anteile an Schaumstoffflocken weniger stark oder kaum erfolgt, im Vergleich zu den Schaumstoffflocken aus offenzelligem Schaumstoff. Da weiter bei einem derartigen Füllkörper die Umhüllung in Form der Kunststoffolie eine formgebende Aufgabe besitzt, da ansonsten jedenfalls bei langgestreckten Füllkörpern ein Abknicken etwa auftreten könnte oder sonst, bei großvolumigen Füllkörpern eine sackartige Ausgestaltung erreichbar wäre, ist es erwünscht, daß die Kunststoffolie eine hierzu ausreichende Dicke aufweist. Bspw. eine Dicke von 20 bis 100 µm, vorzugsweise 30 bis 80, weiter bevorzugt 75 µm oder 40 µm.

Nachstehend ist die Erfindung des weiteren anhand der beigefügten Zeichnung, die jedoch lediglich ein Ausführungsbeispiel darstellt, erläutert. Hierbei zeigt.
- Fig. 1: eine Draufsicht auf einen evakuierten Füllkörper;
- Fig. 2: den Füllkörper gemäß Fig. 1 in einem verdrillten Zustand;
- Fig. 3: den Füllkörper gemäß Fig. 1 in einem verbogenen Zustand;
- Fig. 4: einen Querschnitt durch den Gegenstand gemäß Fig. 3, geschnitten entlang der Linie IV-IV.

Dargestellt und beschrieben ist - zunächst mit Bezug zu Fig. 1 - ein Füllkörper 1 mit einer Umhüllung 2, die aus einer Kunststoffolie besteht. Die zweilagige, aus einer oberen und unteren Lage bestehenden Kunststoffolie 2 ist in einem umlaufenden Randbereich 3 verschweißt. Zwischen den Lagen der Kunststoffolie 2 sind Schaumstoffflocken eingeschlossen. Im evakuierten Zustand - vgl. hierzu auch Fig. 4 - liegen die Lagen der Kunststoffolie 2 nicht nur in dem Randbereich 3, sondern darüber hinaus noch in einem wesentlichen Bereich 4 aufeinander auf.

In einem mittleren Bereich des Füllkörpers 1 befinden sich im evakuierten Zustand in komprimierter Form eine Vielzahl von Schaumstoffflocken 5. Die Schaumstoffflocken sind als lose Schüttung in die Umhüllung eingebracht und haften entsprechend nicht aneinander. Aufgrund dieser losen Schüttung ist aber weiter - in der Regel in vereinzelter Form - eine Anordnung von Schaumstoffflocken 5' außerhalb des mittigen Bereichs gegeben, die in der Regel ein- oder zweilagig unmittelbar zwischen den oberen und unteren Lagen der Kunststoffolie 2 praktisch unverrückbar im evakuierten Zustand zusammengehalten sind.

Ein solcher Füllkörper wird in an sich bekannter Weise bspw. in den Hohlraum einer Kraftfahrzeugkarosserie eingeführt. Im einzelnen wird hierzu auf die eingangs angeführte Literatur verwiesen. Nach Einführung in diesen Hohlraum wird die Komprimierung, d.h. im vorliegenden Fall die Evakuierung aufgehoben, so daß die Rückstellkräfte der Schaumstoffflocken 5, 5' freigegeben werden.

Das Schaumstofffüllmaterial besteht ausschließlich aus Schaumstoffflocken 5, 5'. Diese Schaumstoffflocken 5, 5' bestehen bevorzugt aus offenzelligem Schaumstoff, es können aber auch einzelne Schaumstoffflocken 5, 5' bzw. ein gewisser - bevorzugt kleinerer - Anteil der Schaumstoffflocken 5, 5' aus geschlossenzelligem Schaumstoff bestehen. Die Schaumstoffflocken weisen bevorzugt eine Größe zwischen 0,5 und 2 cm bezüglich ihrer größten Längserstreckung und zwischen 0,5 und 1 cm hinsichtlich ihrer größten Breitenerstreckung auf.

Im evakuierten Zustand, wie er in Fig. 1 bzw. weiter den Fig. 2 und 3 dargestellt ist, ist es nun aufgrund der schüttungsartig lockeren Anordnung der Schaumstofflocken 5, 5' ermöglicht, eine Verdrillung des Füllkörpers 1 gemäß Fig. 2 vorzunehmen, wobei eine bleibende Verdrillung erreichbar ist. Darüber hinaus ist es insbesondere auch möglich gemäß Fig. 3 eine bleibende Verbiegung des Füllkörpers zu erreichen, wobei eine Längsachse 6, die beim Gegenstand gemäß Fig. 1 im wesentlichen gerade verläuft, in eine gekrümmte Längsachse 6' überführbar ist.

Die in der vorstehenden Beschreibung, der Zeichnung und den Ansprüchen offenbarten Merkmale der Erfindung können sowohl einzeln als auch in beliebiger Kombination für die Verwirklichung der Erfindung von Bedeutung sein. Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit eingezogen.

## Patentansprüche

1. Füllkörper (1) zur Einführung in einen Hohlraum einer Kraftfahrzeugkarosserie, bestehend aus einem Schaumstofffüllmaterial, das von einer Kunststoffolie (2) umhüllt ist, wobei das Schaumstofffüllmaterial bspw. durch eine Evakuierung der luftdicht abschließenden Umhüllung zur Einführung in den Hohlraum verkleinerbar ist und durch eine Freigabe von Rückstellkräften des Schaumstofffüllmaterials in dem Hohlraum festsetzbar ist, wobei das Schaumstofffüllmaterial Schaumstoffflocken (5, 5') aufweist, dadurch gekennzeichnet, daß das Schaumstofffüllmaterial ausschließlich aus Schaumstoffflocken (5, 5') besteht, daß die Schaumstoffflocken (5,5') als lose Schüttung ohne aneinander zu haften, in die Kunststoffolie (29) eingebracht sind und daß der Füllkörper (1) zufolge der lediglich durch eine Gestaltungswirkung der Kunststoffolie zusammengehaltenen Schaumstoffflocken (5,5') im evakuierten Zustand durch eine aufgrund äußerer Einwirkung erreichbare Versetzung der Schausmtoffflocken (5,5') gegeneinander bleibend verformbar ist.

2. Füllkörper nach Anspruch 1, dadurch gekennzeichnet, daß durch die bleibende Verformung eine Mittelachse (6) des Füllkörpers (1) veränderbar ist.

3. Füllkörper nach Anspruch 1, dadurch gekennzeichnet, daß die Schaumstoffflocken (5, 5') teilweise aus geschlossenzelligem Schaumstoff bestehen.

4. Füllkörper nach Anspruch 3, dadurch gekennzeichnet, daß die Schaumstoffflocken (5, 5') aus geschlossenzelligem Schaumstoff ein kleinerer Anteil des Schaumstofffüllmaterials sind.

5. Füllkörper nach Anspruch 1, dadurch gekennzeichnet, daß die Kunststoffolie (2) eine Dicke von 20 µm bis 100 µm aufweist.

6. Füllkörper nach einem oder mehreren der vorhergehenden Ansprüche, dadurch gekennzeichnet, daß im evakuierten Zustand neben einer Kernanhäufung von Schaumstoffflocken (5) weiter auch Schaumstoffflocken (5') in vereinzelter Form zwischen den Folienwänden zusammengepreßt sind.

## Claims

1. Packing element (1) for introduction into a cavity of a motor vehicle body, consisting of a foam filling material which is sheathed in a plastic film (2), wherein the foam filling material can be decreased in size for example by evacuation of the airtightly sealing sheath for introduction into the cavity and can be fixed in the cavity by release of recovery forces of the foam filling material, wherein the foam filling material comprises foam flocks (5, 5'), characterised in that the foam filling material consists exclusively of foam flocks (5, 5'), in that the foam flocks (5, 5') are introduced into the plastic film (29) as loose filling without clinging to each other, and in that the packing element (1) as a result of the foam flocks (5, 5') held together only by a shaping effect of the plastic film is permanently deformable in the evacuated state by shifting of the foam flocks (5, 5') relative to each other, which can be achieved on the basis of external action.

2. Packing element according to claim 1, characterised in that a centre axis (6) of the packing element (1) is variable by the permanent deformation.

3. Packing element according to claim 1, characterised in that the foam flocks (5, 5') are partly made of closed-cell foam.

4. Packing element according to claim 3, characterised in that the foam flocks (5, 5') made of closed-cell foam are a smaller fraction of the foam filling material.

5. Packing element according to claim 1, characterised in that the plastic film (2) has a thickness of 20 µm to 100 µm.

6. Packing element according to one or more of the preceding claims, characterised in that in the evacuated state, in addition to core accumulation of foam flocks (5), foam flocks (5') are also compressed in isolated form between the film wall.

## Revendications

1. Corps de remplissage (1) destiné à être placé dans un espace creux d'une carrosserie de véhicule automobile, constitué d'un matériau de remplissage formé d'une substance alvéolaire, enveloppé par une feuille en matière plastique (2), le matériau de remplissage formé d'une substance alvéolaire étant susceptible d'être rapetissé par une mise en dépression de l'enveloppe étanche à l'air qui l'entoure pour permettre son introduction dans l'espace creux, et étant susceptible d'être bloqué dans l'espace creux par une libération de forces de rappel venant du matériau de remplissage formé d'une substance alvéolaire, le matériau de remplissage formé d'une substance alvéolaire présentant des flocons formé d'une substance alvéolaire (5, 5'), caractérisé en ce que le matériau de remplissage formé d'une substance alvéolaire est exclusivement constitué de flocons formé d'une substance alvéolaire (5, 5'), en ce que les flocons formé d'une substance alvéolaire (5, 5') sont introduits dans la feuille de matière plastique (29), sous la forme d'une masse en vrac lâche, sans adhérer les uns aux autres, et en ce que le corps de remplissage (1), du fait que les flocons formé d'une substance alvéolaire (5, 5') sont maintenus assembles seulement par un effet de configuration de la feuille en matière plastique, est déformable de façon permanente à l'état de mise en dépression par un déplacement des flocons formés d'une substance alvéolaire (5, 5'), les uns par rapport aux autres, susceptible d'être atteint par un effet extérieur.

2. Corps de remplissage selon la revendication 1, caractérisé en ce qu'un axe médian (6) du corps de remplissage (1) est susceptible d'être modifié sous l'effet de la déformation permanente.

3. Corps de remplissage selon la revendication 1, caractérisé en ce que les flocons formes d'une substance alvéolaire (5, 5') sont partiellement constitues formé d'une substance alvéolaire à cellules fermées.

4. Corps de remplissage selon la revendication 3, caractérisé en ce que les flocons formés d'une substance alvéolaire (5, 5') à cellules fermées constituent une plus faible proportion du matériau de remplissage formé d'une substance alvéolaire.

5. Corps de remplissage selon la revendication 1, caractérisé en ce que la feuille de matière plastique (2) a une épaisseur de 20 µm à 100 µm.

6. Corps de remplissage selon l'une ou plusieurs des revendications précédentes, caractérisé en ce qu'à l'état évacué, outre une accumulation de noyaux des flocons formés d'une substance alvéolaire (5), des flocons formés d'une substance alvéolaire (5'), sous une forme individualisée, sont également pressés entre les parois des feuille.
